# EUROPÄISCHE PATENTSCHRIFT

(11) **EP 0 538 612 B1**
(45) Veröffentlichungstag und Bekanntmachung des Hinweises auf die Patenterteilung: **29.11.1995**
(21) Anmeldenummer: 92115383.9
(22) Anmeldetag: 09.09.1992
(51) Int. Cl.: E04G 5/06

(54) **Gerüstkonsole für ein Baugerüst oder dgl.**
Building seaffold bracket or similar
Console d'échafaudage de bâtiment ou similaire

(30) Priorität: 22.10.1991 DE 9113116 U
(43) Veröffentlichungstag der Anmeldung: 28.04.1993
(73) Patentinhaber: Scozzari, Agostino, D-88471 Laupheim (DE)
(72) Erfinder: Schneider, Friedrich, D-88471 Laupheim (DE)
(74) Vertreter: Patentanwälte Eisele, Otten & Roth

(56) Entgegenhaltungen:
- EP-A- 0 046 099
- FR-A- 2 510 164
- US-A- 1 449 638

## Beschreibung

Die Erfindung betrifft eine Gerüstkonsole insbesondere für ein Baugerüst, nach dem Oberbegriff des Anspruchs 1.

Solche Gerüstkonsolen (z. B. DE-A-39 22 722) werden in zunehmendem Maße bei der Durchführung von Bauarbeiten zum Aufbau von Schutzgerüsten verwendet. Sie bilden sogenannte Auslegergerüste zu deren Aufbau die Gerüstkonsolen mit Haken in entsprechende Vorrichtungen, wie beispielsweise Stahlschlaufen, die in die Deckenarmierungen von Gebäuden einbetoniert sind, eingehängt werden. Zur Bildung einer Standfläche werden dabei Bodenbretter auf horizontale Tragestreben der Gerüstkonsolen aufgelegt. An vorgesehene Halterungen von Geländerstreben, die von den Tragestreben der Gerüstkonsolen an deren vom Gebäude abgewandten Ende vertikal nach oben verlaufen, können Netze, Seile oder ebenfalls Bretter zur Bildung eines Geländers befestigt werden. Es wurden bereits einige Verbesserungen an solchen Gerüstkonsolen vorgeschlagen, um deren Brauchbarkeit zu verbessern.

Aus dem Gebrauchsmuster DE-U-19 04 735 ist beispielsweise eine höhenverstellbare Gerüstkonsole bekannt geworden. Der Einhängehaken einer solchen Konsole ist nicht mehr fest mit der senkrechten Strebe verbunden, sondern kann mit Hilfe eines Haltebolzens, der in montiertem Zustand eine entsprechende Bohrung im Einhängehaken und in der senkrechten Strebe durchsetzt, an verschiedenen Stellen der senkrechten Strebe befestigt werden.

Des weiteren ist aus der DE-OS 28 02 220 eine Gerüstkonsole bekannt, bei der die Geländerstrebe schwenkbar ausgebildet ist. Dabei sind wenistens zwei verschiedene Stellungen vorgesehen, so daß entweder ein senkrecht stehendes Geländer mit Hilfe der Geländerstrebe aufgebaut werden oder aber auch in einer Schrägstellung der Geländerstrebe mit Fangnetzen eine Auffangvorrichtung gebildet werden kann.

In der DE-A-39 22 722 wird schließlich eine Gerüstkonsole beschrieben, die zur zeitsparenden Montage bzw. Demontage und zum platzsparenden Transport und Lagerung zusammenklappbar ausgebildet ist. Bei einer solchen Gerüstkonsole ist eine schrägstehende Stützstrebe teleskopartig ausziehbar und mit einem Steckbolzen an der gebäudeabgewandten Seite einer Tragestrebe lösbar befestigt. Alle anderen Verbindungen der verschiedenen Streben sind als Gelenke ausgebildet. Zum Zusammenklappen wird der Steckbolzen, der die Verbindung zwischen der teleskopartigen Stützstrebe und der Tragestrebe herstellt, gelöst und die schräge Stützstrebe an die senkrechte Strebe, die in eingehängtem Zustand parallel zur Gebäudewand steht, herangeführt, wobei sie sich aufgrund ihrer teleskopartigen Bauweise verkürzt. Im Anschluß daran kann die Tragestrebe nach unten geklappt und die Geländerstrebe parallel zur Tragestrebe nach oben geschwenkt werden.

Nachteilig an dieser bekannten Einrichtung ist vor allem der Umstand, daß hier die schräge Stützstrebe, die doch einen Großteil der Traglast stützen muß, teleskopartig ausgebildet ist.

Sofern diese Strebe in aufgeklapptem Zustand der Gerüstkonsole nicht zusätzlich in ihrer Länge fixiert ist, was der Beschreibung nicht zu entnehmen ist, kann sie beispielsweise bei einer Durchbiegung der oberen horizontalen Tragestrebe in ihrer Länge ohne weiteres nachgeben, sofern die im dortigen Ausführungsbeispiel vorgeschlagenen Zusatzversteifungen fehlen. Bei zusätzlich eingebauten Versteifungsstreben sind jedoch schon insgesamt vier Steckbolzen zum Zusammenklappen der Gerüstkonsole zu entfernen, was die Handhabung dieser Ausführung erschwert.

Schließlich kann diese bekannte Gerüstkonsole in, an einer Gebäudewand eingehängtem Zustand ohne zusätzliche Hilfsmittel nicht aufgeklappt werden, da hierzu zunächst die nach unten hängenden Tragestreben nach oben geschwenkt werden und anschließend die schräge Stützstrebe an der dem Gebäude abgewandten Seite der Tragestrebe mit einem Steckbolzen befestigt werden muß. Da die Konsole ohne diese wichtige Steckverbindung nicht belastet werden kann, dürfte das Halten der Tragestrebe und der Stützstrebe sowie das Einstecken des Steckbolzens durch eine im Gebäude befindliche Person kaum durchführbar sein. Es ist deshalb zur Montage im eingehängten Zustand eine zusätzliche Montageplattform erforderlich.

Aufgabe der Erfindung ist es, eine Gerüstkonsole vorzuschlagen, die zum einen platzsparend bei Transport und Lagerung und zum anderen einfach zu handhaben ist und die eine höhere Stabilität aufweist. Außerdem soll eine solche Gerüstkonsole auch zusammengeklappt in entsprechende Haltelaschen einzuhängen und in eingehängtem Zustand ohne weitere Hilfen aufklappbar sein.

Diese Aufgabe wird ausgehend von einer Gerüstkonsole der einleitend bezeichneten Art durch die kennzeichnenden Merkmale des Anspruchs 1 gelöst.

Da aus Stabilitätsgründen die Stützstrebe aus einem Stück besteht, wird erfindungsgemäß die Tragestrebe in zwei gelenkig miteinander verbundene Abschnitte unterteilt. Alle Streben sind an ihren Enden gelenkig miteinander verbunden. Das die beiden Tragestrebeabschnitte verbindende Gelenk ist derartig ausgeführt, daß beim Zusammendrücken der Tragestrebe von den beiden äußeren Enden her der Gelenkpunkt nur nach oben ausweichen kann. Bei einer Belastung von oben verhalten sich die beiden mit einem solchen Gelenk verbundenen Tragestrebenabschnitte wie eine starre Strebe. Dies kann beispielsweise dadurch erreicht werden, daß der eine Tragstrebeabschnitt über den Gelenkpunkt hinaus verlängert ist. Beim Aufklappen der Tragstrebe liegt dieses Verlängerungsstück dann auf dem anderen Tragstrebeabschnitt auf.

Eine erfindungsgemäße Gerüstkonsole bildet in der Seitenansicht unter Nichtberücksichtigung einer eventuellen Geländerstrebe ein rechtwinkliges Dreieck, dessen Hypotenuse durch die schräge Stützstrebe und deren Katheden durch die horizontale Tragestrebe bzw. die vertikale Haltestrebe, an der die Einhängehaken befestigt sind, gegeben sind. Durch Einknicken an nur einem Gelenk innerhalb der horizontalen Tragestrebe sollen die vertikale Haltestrebe und die schräge Stützstrebe so zusammengeklappt werden, daß sie parallel zueinander stehen.Dabei werden sie jeweils in gerader Linie von den beiden Abschnitten der Tragestrebe bis zu dem sie verbindenden Gelenk verlängert.

Hieraus ergeben sich Zwangsbedingungen für die Lage des Gelenkes innerhalb der Tragestrebe, die weiter unten anhand der Zeichnung näher erläutert werden.

Zur zusätzlichen Versteifung der Konstruktion kann eine teleskopartig ausgebildete Zusatzstrebe zwischen der Tragestrebe und dem unteren Ende der Konsole, wo Haltestrebe und Stützstrebe aufeinandertreffen befestigt werden. Diese in ihrer Länge variierbare Zusatzstrebe erreicht ihre kürzeste Länge in aufgeklapptem Zustand der Gerüstkonsole. Hierfür kann ein Anschlag vorgesehen sein, der ein weiteres Verkürzen dieser Zusatzstrebe verhindert. Auf diese Weise ist die so ausgebildete Zusatzstrebe ohne weitere Fixierungshilfe eine voll taugliche Stütze die insbesondere genau am schwächsten Punkt der Tragestrebe, d. h. an dem die beiden Abschnitte verbindenden Gelenk, angreifen kann.

Es ist weiterhin vorgesehen, in eine solche Gerüstkonsole eine Höhenverstellung für die Einhängehaken zu integrieren. Hierfür ist eine in die Haltestrebe integrierte, lediglich drehbare, ansonsten jedoch fest fixierte Gewindespindel vorgesehen, die sich in einem Innengewinde einer Gegenmutter drehen kann, die ihrerseits fest mit dem Einhängehaken verbunden ist. Durch Drehen dieser Gewindespindel wird der Einhängehaken entlang der Haltestrebe längs verschoben.

Außerdem ist es vorgesehen, zur horizontalen Ausrichtung der Tragestrebe am unteren Ende der Gerüstkonsole eine Vorrichtung vorzusehen, mit der der Abstand dieses unteren Endes zur Gebäudewand und damit die parallele Ausrichtung der Haltestrebe zur Gebäudewand justiert werden kann. Denkbar wäre hier eine wiederum über ein Gewinde betätigbare Stütze.

Eine zur Tragestrebe hin schwenkbare Geländerstrebe kann ebenfalls ohne Schwierigkeiten an der beschriebenen Gerüstkonsole befestigt werden. Um die geforderte hohe Stabilität in der Fixierung einer solchen Geländerstrebe zu erreichen, ist es hierbei besonders vorteilhaft, eine entlang der Geländerstrebe verschiebbare Fixierungshülse zu verwenden. Die Fixierungshülse wird über einen mit der horizontalen Tragestrebe fest verbundenen, senkrecht nach oben stehenden Vorsprung, der gleichzeitig als Anschlag beim Hochklappen der Geländerstrebe dient, geführt und anschließend verkeilt.

Durch die Ausbildung der Halte-, bzw. der Stützstrebe als Rohr mit einem Gerüstdurchmesser kann die Gerüstkonsole problemlos mit handelsüblichen Gerüstrohrkupplungen in herkömmliche Baugerüste integriert werden.

Die erfindungsgemäße Gerüstkonsole kann ganz oder teilweise aus Aluminium gefertigt werden, wodurch ein Korrosionsschutz ohne zusätzlichen Schutzanstrich gegeben und vor allem eine erhebliche Gewichtsreduzierung zu erreichen wäre. Dies würde eine praktikable Handhabung der Gerüstkonsole ohne maschinelle Hilfe ermöglichen.

Weitere Einzelheiten und Vorteile der Erfindung sind in der nachfolgenden Beschreibung eines Ausführungsbeispiels anhand der Zeichnung näher erläutert. Es zeigen
- Fig. 1: eine Seitenansicht einer Gerüstkonsole in aufgeklapptem Zustand,
- Fig. 2: eine Seitenansicht einer Gerüstkonsole in zusammengeklapptem Zustand und
- Fig. 3: eine schematische Zeichnung der Arretierungsvorrichtung der Geländerstrebe.

Die in Fig. 1 dargestellte Gerüstkonsole umfaßt eine Haltestrebe 1, eine Stützstrebe 2 sowie eine Tragestrebe 3, die sich aus den beiden Tragestrebeabschnitten 4 und 5 zusammensetzt. Am oberen Ende der Haltestrebe 1 befindet sich ein Einhängehaken 6 und an ihrem unteren Ende eine verstellbare Stütze 7. Die Tragestrebe 3 ist an einem
Klappgelenk 8, das die beiden Tragestrebeabschnitte 4 und 5 verbindet durch eine in ihrer Länge variierbaren, teleskopartig ausgebildeten Versteifungsstrebe 9 unterstützt.Die Versteifungsstrebe 9 ist in ihrer Länge durch einen Anschlag 10 begrenzt. Am äußeren Ende des Tragestrebeabschnitts 5 ist eine befestigt. An der Geländerstütze sind Befestigungshaken 13 zur Aufnahme von nicht eingezeichneten Geländerbrettern angebracht.

In Fig. 2 ist die Gerüstkonsole in zusammengeklapptem Zustand zu sehen. Die beiden Tragestrebeabschnitte 4 und 5 sind nach oben geklappt. Die Stützstrebe 2 ist dabei in Richtung der Haltestrebe 1 bewegt worden, wobei die Haltestrebe 1 und die Stützstrebe 2 die auseinandergezogene Versteifungsstrebe 9 einschließen. Da der Gelenkpunkt 8 nach oben ausgewichen ist, besitzt die Versteifungsstrebe 9 in diesem Zustand der Gerüstkonsole ihre maximale Länge. Die Geländerstrebe 10, die ursprünglich senkrecht zum Tragestrebeabschnitt 5 angeordnet war, ist um 90° verschwenkt und zeigt nun parallel zu diesem nach oben.

Aus der in Fig. 1 dargestellten Anordnung der Halte-, Stütz- und Tragestrebe in Form eines rechtwinkligen Dreiecks, sowie der parallelen Anordnung (s. Fig. 2) der Haltestrebe 1 mit dem Tragestrebeabschnitt 4 als Verlängerung einerseits und der Stützstrebe 3 mit dem Tragestrebeabschnitt 5 als Verlängerung andererseits, ergeben sich folgende Bedingungen für die Lage des Gelenks 8 bzw. die Länge der Tragestrebenabschnitte 4 und 5. Die Länge der Haltestrebe 1 sei mit a, die Länge der Tragestrebe 3 mit b und die Länge der Stützstrebe 2 mit c angegeben. Die Länge des Tragestrebeabschnittes 4 sei l₁ und die Länge des Tragestrebeabschnittes 5 sei l₂.

Es gilt:$\begin{matrix}\begin{matrix}\text{l = l₁ + l₂} \\ \text{b² + a² = c² (rechtwinkliges Dreieck)} \\ \text{l₁ + a = l₂ + c}\end{matrix}\end{matrix}$ Durch einfache Rechnung ergibt sich:$\begin{matrix}\begin{matrix}\text{l₁ = 1/2 (√} \overline{\text{c² - a²}} \text{+ c - a)} \\ \text{und l₂ = 1/2 (√} \overline{\text{c² - a²}} \text{+ a - c)}\end{matrix}\end{matrix}$ Aus dieser Berechnung zeigt sich, daß die geometrische Lage des Gelenkpunktes 8 stets von den Längen a, c der Haltestrebe 1 sowie der Stützstrebe 2 abhängig ist.

Die Gerüstkonsole kann in zusammengeklapptem Zustand bequem an eine Gebäudewand angehängt werden. Durch Anheben beispielsweise mit einem Kran, der an dem Gelenkpunkt 8 angreift, verbleibt die Gerüstkonsole durch ihr Eigengewicht in dieser Stellung und klappt nach dem Einhängen in die Laschen der Gebäudewand automatisch durch ihr Gewicht beim Nachlassen der Haltekraft des Kranes nach unten auf. Nach dem problemlosen Auflegen der Belagbretter kann dann die Geländerstütze bequem aufgeklappt und verkeilt werden.

In Fig. 1 sind ein Innengewinde 14 des Einhängehakens 6 und eine mit der Haltestrebe 2 in Längsrichtung festverbundene Gewindespindel 15 gestrichelt eingezeichnet. Der Einhängehaken greift durch einen in Fig. 1 nicht sichtbaren Längsschlitz in die Haltestrebe 2 ein. Beim Drehen der Gewindespindel 15 verschiebt sich der Einhängehaken 6 durch das Innengewinde 14 in Längsrichtung der Haltestrebe in dem nicht eingezeichneten Längsschlitz.

Fig. 3 zeigt eine Ausschnittsvergrößerung der Arretiervorrichtung 12 der Geländerstrebe 11 mittels einer Keilvorrichtung. Eine Führungshülse 16 mit einem hieran befestigten Keilkästchen 17 umfaßt die Geländerstrebe 11 und ist in vertikaler Richtung verschiebbar. In ihrer untersten, in Fig. 1 und 3 dargestellten Position umschließt das Keilkästchen 17 einen mit dem Tragestrebeabschnitt 5 fest verbundenen Vorsprung 18. Von oben wird ein Spannkeil 19 in das Keilkästchen 17 eingeschlagen, der den Vorsprung 18 festverklemmt. Somit ist die Geländerstrebe 11 fest unter rechtem Winkel mit dem Tragestrebeabschnitt 5 verbunden. Die Anschlagfläche 20 begrenzt den Winkel zwischen der Tragestrebe 3 und der Geländerstrebe 11.

Zum Lösen der Keilverbindung wird der Spannkeil 19 von unten losgeschlagen und die Führungshülse 16 so weit angehoben, daß das Keilkästchen 17 sich oberhalb des Vorsprungs 18 befindet. Die Geländerstrebe 11 kann dann um die Drehachse 21 nach links um 90° umgeklappt werden, wie dies in Fig. 2 dargestellt ist.

## Patentansprüche

1. Gerüstkonsole, insbesondere für ein Baugerüst, das in beispielsweise zwei Schlaufen einhängbar ist, mit einer horizontalen Tragestrebe (3), auf die, eine Standfläche bildende Bodenbretter oder dgl. auflegbar sind, wobei wenigstens zwei in einem Abstand voneinander angeordneten Gerüstkonsolen notwendig sind, und mit einer schräg nach unten verlaufenden Stützstrebe (2), die mit der horizontalen Tragestrebe (3) und einer vertikalen Haltestrebe (1), an der eine Einhängevorrichtung vorgesehen ist, ein rechtwinkliges Dreieck bildet, wobei alle Streben (1, 2, 3) miteinander gelenkig verbunden sind, dadurch gekennzeichnet, daß die horizontale Tragestrebe (3) in zwei Tragestrebeabschnitte (4 und 5) unterteilt ist, die untereinander mit einem Gelenk (8) verbunden sind und daß die Gerüstkonsole dergestalt zusammenklappbar ist, daß das die beiden Tragestrebenabschnitte (4 und 5) verbindende Gelenk (8) beim Zusammenklappen der Tragstrebe (3) nach oben ausweicht und in zusammengeklapptem Zustand die ursprünglich schräge Stützstrebe (20 von dem ihr zugewandten Abschnitt (5) der Tragestrebe (3) und die vertikale Haltestrebe (1) von dem anderen Tragestrebeabschnitt (4) der Tragestrebe (3) annähernd in gerader Linie verlängert und zueinander parallel angeordnet sind.

2. Gerüstkonsole nach Anspruch 1, dadurch gekennzeichnet, daß eine in ihrer Länge variable, teleskopartige Versteifungsstrebe (9) am unteren Ende der Haltestrebe (1) oder der Stützstrebe (2) befestigt ist, die die Tragestrebe (3) unterstützt.

3. Gerüstkonsole nach Anspruch 2, dadurch gekennzeichnet, daß die Minimallänge der Versteifungsstrebe (9) durch einen Anschlag begrenzt ist.

4. Gerüstkonsole nach Anspruch 1, dadurch gekennzeichnet, daß die Länge (l₁) des der Haltestrebe (1) zugewandten Tragestrebeabschnittes (4) durch folgende Formel gegeben ist, wobei die Länge der Haltestrebe (1) mit a und die Länge der schrägen Stützstrebe (2) mit c bezeichnet ist:$\text{l₁ = 1/2 (√} \overline{\text{c² - a²}} \text{+ c - a)}$

5. Gerüstkonsole nach Anspruch 1, dadurch gekennzeichnet, daß das Gelenk (8) in der Tragestrebe (3) mit einem Anschlag derart ausgeführt ist, daß die Tragestrebe (3) nur nach oben zusammenklappbar ist.

6. Gerüstkonsole nach Anspruch 1, dadurch gekennzeichnet, daß ein Einhängehaken (6) verschiebbar an der Haltestrebe (1) befestigt ist.

7. Gerüstkonsole nach Anspruch 6, dadurch gekennzeichnet, daß der Einhängehaken (6) mit einem durch einen Längsschlitz in die Haltestrebe hineinragenden Innengewinde versehen ist, wodurch der Einhängehaken (6) mittels einer drehbaren, fest an der Haltestrebe (1) angebrachten Gewindespindel (15) in seinem Befestigungsort an der Haltestrebe (1) höhenverstellbar ist.

8. Gerüstkonsole nach Anspruch 1, dadurch gekennzeichnet, daß am unteren Ende der Haltestrebe (1) eine längsverstellbare Stütze (7) als Wandabstandshalter verstellbar angebracht ist.

9. Gerüstkonsole nach Anspruch 1, dadurch gekennzeichnet, daß am äußeren Ende des oberen Trägestrebeabschnitts (5) eine vertikal nach oben führende und an der Tragestrebe (3) angebrachte Geländerstrebe (11) vorgesehen ist.

10. Gerüstkonsole nach Anspruch 9, dadurch gekennzeichnet, daß der Winkel zwischen Tragestrebe (3) und Geländerstrebe (11) nach oben hin durch eine Anschlagfläche begrenzt ist.

11. Gerüstkonsole nach Anspruch 9 oder 10, dadurch gekennzeichnet, daß die Geländerstrebe (11) in ihrer aufgeklappten Position fest mit der Tragestrebe (3) mittels einer Keilverbindung (17, 18, 19) verkeilbar ist.

12. Gerüstkonsole nach Anspruch 1, dadurch gekennzeichnet, daß die Halte- (1) und/oder Stützstrebe (2) als Rohr mit einem Gerüstrohrdurchmesser zur Befestigung einer handelsüblichen Gerüstrohrkupplung ausgebildet sind.

13. Gerüstkonsole nach Anspruch 1, dadurch gekennzeichnet, daß die Streben (1, 2, 3, 9, 11) ganz oder teilweise als Aluminium oder Stahl gefertigt sind.

## Claims

1. Scaffold bracket, in particular a building scaffold, that can for example be suspended in two loops, with a horizontal bearing brace (3) on which boards or the like can be placed to form a standing surface, whereby at least two scaffold brackets are required disposed at a distance from one another, and with a supporting brace (2) running diagonally downwards, which with the horizontal bearing brace (3) and a vertical holding brace (1), furnished with a suspending device, forms a right-angled triangle, whereby all braces (1, 2, 3) are hinge connected to one another,
characterised in that the horizontal bearing brace (3) is subdivided into two support brace sections (4 and 5) which are connected together by a hinge (8) and in that the scaffold bracket can be folded up so that the hinge (8) connecting the two supporting brace sections (4 and 5) moves upwards on folding the bearing brace (3), and in a folded state the originally diagonal supporting brace (2) of the section (5) of the bearing brace (3) facing it and the vertical holding brace (1) of the other support brace section (4) of the bearing brace (3) are extended almost in a straight line and are disposed parallel to one another.

2. Scaffold brace according to claim 1, characterised in that a reinforcing brace (9) variable in length like a telescope is attached to the lower end of the holding brace (1) or the supporting brace (2) which supports the bearing brace (3).

3. Scaffold bracket according to claim 2, characterised in that the minimal length of the reinforcing brace (9) is delimited by a stop.

4. Scaffold bracket according to claim 1, characterised in that the length (1₁) of the bearing brace section (4) facing the holding brace (1) is determined by the following formula, whereby the length of the holding brace (1) is a and the length of the diagonal supporting brace (2) c:$\text{1₁ = 1/2 (√ c² - a² + c - a)}$

5. Scaffold bracket according to claim 1, characterised in that the hinge (8) in the bearing brace (3) is designed with a stop so that the bearing brace (3) can only be folded upwards.

6. Scaffold bracket according to claim 1, characterised in that a suspension hook (6) is slidably fixed to the holding brace (1).

7. Scaffold bracket according to claim 6, characterised in that the suspension hook (6) is provided with an inner thread projecting through a longitudinal slot in the holding brace, whereby said suspension hook (6) can be adjusted in height in its place of attachment to the holding brace (1) by means of a rotatable, thread screw (15) fixed firmly to the holding brace (1).

8. Scaffold bracket according to claim 1, characterised in that a support (7) adjustable in length is attached to the lower end of the holding brace (1) to maintain a distance from the wall.

9. Scaffold bracket according to claim 1, characterised in that on the outer end of upper bearing brace section (5) a rail brace (11) is provided leading vertically upwards and attached to the bearing brace (3).

10. Scaffold bracket according to claim 9, characterised in that the angle between the bearing brace (3) and rail brace (11) is delimited at the top by a stop surface.

11. Scaffold bracket according to claim 9 or 10, characterised in that the rail brace (11) in its unfolded position can be firmly wedged in place with the bearing brace (3) by means of a wedge connection (17, 18, 19).

12. Scaffold bracket according to claim 1, characterised in that the holding (1) and/or supporting brace (2) are formed as pipes with scaffold pipe diameter so that an ordinary commercial scaffold pipe coupling can be attached.

13. Scaffold bracket according to claim 1, characterised in that the braces (1, 2, 3, 9, 11) are made solely or partially of aluminium or steel.

## Revendications

1. Console, en particulier pour un échafaudage, qui peut être suspendu dans, par exemple, deux boucles, comportant une poutre de support horizontale (3), sur laquelle peuvent être déposées des planches ou analogues formant une surface praticable, au moins deux consoles d'échafaudage, agencées à distance l'une de l'autre, étant nécessaires, et comportant une poutre d'appui (2) s'étendant de façon inclinée vers le bas, qui, avec la poutre de support horizontale (3) et une poutre de maintien verticale (1), sur laquelle il est prévu un dispositif de suspension, forme un triangle rectangle, toutes les poutres (1,2,3) étant articulées les unes aux autres,
caractérisée en ce que la poutre de support horizontale (3) est subdivisée en deux tronçons (4 et 5) de poutre de support, qui sont reliés l'un à l'autre par une articulation (8), et en ce que la console d'échafaudage peut être repliée de sorte que l'articulation (8) reliant les deux tronçons (4 et 5) de la poutre de support, lors du repliement de la poutre de support (3), se déporte vers le haut, et, dans l'état replié, la poutre d'appui (2) initialement inclinée est prolongée, approximativement en ligne droite, par le tronçon (5), en regard de celle-ci, de la poutre de support (3), et la poutre de maintien verticale (1) par l'autre tronçon (4) de la poutre de support (3), et elles sont agencées parallèlement l'une à l'autre.

2. Console d'échafaudage selon la revendication 1,
caractérisée en ce qu'une poutre de rigidification (9), télescopique, de longueur variable, est fixée à l'extrémité inférieure de la poutre de maintien (1) ou de la poutre d'appui (2), laquelle soutient la poutre de support (3).

3. Console d'échafaudage selon la revendication 2,
caractérisée en ce que la longueur minimale de la poutre de rigidification (9) est limitée par une butée.

4. Console d'échafaudage selon la revendication 1,
caractérisée en ce que la longueur (l₁) du tronçon (4) de la poutre de support en regard de la poutre de maintien (1) est fournie par la formule suivante, la longueur de la poutre de maintien (1) étant désignée par a et la longueur de la poutre d'appui inclinée (2) par c :$\text{l₁ = 1/2 (√} \overline{\text{c² - a²}} \text{+ c - a)}$

5. Console d'échafaudage selon la revendication 1,
caractérisée en ce que l'articulation (8) dans la poutre de support (3) présente une butée de sorte que la poutre de support (3) ne peut être repliée que vers le haut.

6. Console d'échafaudage selon la revendication 1,
caractérisée en ce qu'un crochet de suspension (6) est fixé de façon mobile sur la poutre de maintien (1).

7. Console d'échafaudage selon la revendication 6,
caractérisée en ce que le crochet de suspension (6) est muni d'un filetage interne s'étendant dans la poutre de maintien à travers une fente longitudinale, le crochet de suspension (6) pouvant être réglé en hauteur, en ce qui concerne son point de fixation sur la poutre de maintien (1), au moyen d'une broche filetée rotative (15), solidaire de la poutre de maintien (1).

8. Console d'échafaudage selon la revendication 1,
caractérisée en ce que, à l'extrémité inférieure de la poutre de maintien (1), il est agencé, de façon réglable, un jambage (7) réglable en longueur, comme moyen de maintien de l'écartement par rapport à la paroi.

9. Console d'échafaudage selon la revendication 1,
caractérisée en ce que, à l'extrémité externe du tronçon supérieur (5) de la poutre de support, il est prévu une poutre de garde-corps (11) s'étendant verticalement vers le haut et agencée sur la poutre de support (3).

10. Console d'échafaudage selon la revendication 9,
caractérisée en ce que l'angle entre la poutre de support (3) et la poutre de garde-corps (11) est limité vers le haut par une surface de butée.

11. Console d'échafaudage selon la revendication 9 ou 10,
caractérisée en ce que la poutre de garde-corps (11), dans sa position relevée, peut être clavetée à la poutre de support (3) au moyen d'une liaison à clavette (17,18,19).

12. Console d'échafaudage selon la revendication 1,
caractérisée en ce que la poutre de maintien (1) et/ou la poutre d'appui (2) sont réalisées sous forme de tube présentant un diamètre adapté pour la fixation d'un couplage de tube d'échafaudage commercial.

13. Console d'échafaudage selon la revendication 1,
caractérisée en ce que les poutres (1,2,3,9,11) sont fabriquées en totalité ou en partie en aluminium ou acier.
